# EUROPÄISCHE PATENTSCHRIFT

(11) **EP 2 989 931 B1**
(45) Veröffentlichungstag und Bekanntmachung des Hinweises auf die Patenterteilung: **27.02.2019**
(21) Anmeldenummer: 15181560.2
(22) Anmeldetag: 19.08.2015
(51) Int. Cl.: A47C 1/024, A47C 1/03

(54) **SITZMÖBEL**
SEATING
SIÈGES

(30) Priorität: 26.08.2014 DE 202014103985 U
(43) Veröffentlichungstag der Anmeldung: 02.03.2016
(73) Patentinhaber: himolla Polstermöbel GmbH, 84416 Taufkirchen / Vils (DE)
(72) Erfinder: Mitschke, Helmut, 84416 Taufkirchen/Vils (DE)
(74) Vertreter: Manitz Finsterwald Patentanwälte PartmbB

(56) Entgegenhaltungen:
- EP-A2- 2 636 341
- WO-A1-2008/111848
- DE-A1- 4 208 333
- DE-U1- 20 302 612
- US-A- 795 535

## Beschreibung

Die vorliegende Erfindung betrifft ein Sitzmöbel gemäß dem Oberbegriff des Anspruchs 1 mit einem Sitzteil, einem Rückenteil, das aus einer zumindest im Wesentlichen aufrechten Sitzposition in eine geneigte Ruheposition verstellbar ist, und zumindest einem Armteil.

Derartige Sitzmöbel sind grundsätzlich bekannt, beispielsweise aus der DE 203 02 612 U1. Bei dem Sitzmöbel kann es sich beispielsweise um einen Polstersessel, insbesondere Fernseh- oder Massagesessel, oder einen Bürostuhl handeln.

Es ist eine Aufgabe der Erfindung, ein gattungsgemäßes Sitzmöbel dahingehend weiterzuentwickeln, dass das Armteil im Rahmen seiner Bewegung zu einem möglichst optimalen Sitzkomfort beiträgt.

Diese Aufgabe wird gelöst durch ein Sitzmöbel mit den Merkmalen des Anspruchs 1.

Bei dem erfindungsgemäßen Sitzmöbel ist das Armteil mit dem Rückenteil über eine Kopplungsvorrichtung verbunden, so dass durch eine Verstellung des Rückenteils aus der Sitzposition in die Ruheposition eine Bewegung des Armteils relativ zum Sitzteil erfolgt. Erfindungsgemäß beschreibt die Bewegung einen Abschnitt einer Kreisbahn mit einem konstanten Radius. Das Armteil wird somit insbesondere gleichmäßig nach hinten gezogen. Vorzugsweise bleibt der Winkel zwischen dem Armteil und dem Rückenteil somit stets konstant. Alternativ ist beispielsweise auch ein Bewegungsablauf denkbar, welche flacher verläuft, also z.B. eine Bahn mit einem sich vergrößernden Radius.

In der Ruheposition, die auch Relaxposition genannt wird, ist das Rückenteil insbesondere gegenüber einer im Wesentlichen aufrechten bzw. leicht geneigten Sitzposition nach hinten geneigt. In der Sitzposition kann das Rückenteil beispielsweise einen Winkel zur Vertikalen von etwa 0° bis 40° und in der Ruheposition von etwa 40° bis 90°, vorzugsweise von etwa 50° bis 70°, einschließen.

Entsprechend kann sich das Armteil insbesondere auch in entgegengesetzte Richtung relativ zum Sitzteil bewegen, wenn das Rückenteil aus der Ruheposition in die Sitzposition verstellt wird.

Der Begriff "Armteil" ist vorliegend breit zu verstehen. So kann das Armteil eine Armlehne umfassen. Insbesondere kann jedoch auch ein gesamtes Seitenelement des Sitzmöbels mit einer Auflagefläche für die Arme als Armteil angesehen werden.

Mit Hilfe desselben Verstellmechanismus können somit vorzugsweise gleichzeitig sowohl das Rückenteil als auch das Armteil verstellt werden. Somit gestaltet sich das Verstellen des Sitzmöbels besonders einfach und komfortabel. Insbesondere bleibt der Abstand zwischen dem Rückenteil und dem Armteil beim Verstellen im Wesentlichen konstant.

Das Armteil ist folglich sowohl in der Sitzposition als auch in der Ruheposition gut erreichbar, so dass stets eine bequeme Ablage der Arme möglich ist. Auch entsteht erfindungsgemäß keine ästhetisch nachteilige Lücke zwischen dem Armteil und dem Rückenteil.

Da die Kopplungsvorrichtung einen Verbundarm und ein Gelenk umfasst, verbindet somit der Verbundarm das Armteil mit dem Rückenteil. Das Gelenk schafft dabei einen Freiheitsgrad für die Bewegung des Armteils.

Da sich das Seitenteil zwischen dem Sitzteil und dem Armteil erstreckt, kann das Seitenteil optisch ansprechend geformt sein. Im Bereich des Armteils kann das Seitenteil insbesondere breiter sein als im Bereich des Sitzteils und z.B. der Breite des Armteils entsprechen.

Da das Seitenteil eine Führungsschiene für das Armteil umfasst oder mit einer Führungsschiene für das Armteil verbunden ist, kann das Armteil sich somit insbesondere relativ zum Seitenteil bewegen.

Weiterbildungen der Erfindung sind auch den abhängigen Ansprüchen, der Beschreibung sowie den beigefügten Zeichnungen zu entnehmen.

Gemäß einer Ausführungsform umfasst die Bewegung eine Schiebebewegung, insbesondere nach hinten. Wird somit das Rückenteil nach hinten verstellt, verschiebt sich vorzugsweise auch das Armteil nach hinten, insbesondere in Richtung des Rückenteils.

Nach einer weiteren Ausführungsform ist der Verbundarm starr ausgebildet ist. Bei einer starren Ausbildung des Verbundarms ist ein Gelenk vorteilhaft. Alternativ kann auch ein flexibler Verbundarm vorgesehen sein, beispielsweise aus einem Gummimaterial. Ferner ist es möglich, den Verbundarm als eine mehrgliedrige Einheit auszubilden.

Gemäß einer weiteren Ausführungsform weist der Verbundarm eine Biegung auf. Insbesondere kann ein dem Rückenteil zugeordneter Abschnitt des Verbundarms nach oben gebogen sein. Vorzugsweise kann ein dem Armteil zugeordneter Abschnitt an die Form des Armteils angepasst sein.

Nach einer weiteren Ausführungsform ist der Verbundarm als längliche Platte ausgebildet. Die Länge kann dabei z.B. zwischen 20 cm und 70 cm betragen. Die, insbesondere gebogene, Platte kann sich somit vom Armteil bis zum Rückenteil erstrecken. Vorzugsweise ist die Platte vergleichsweise dünn, z.B. zwischen 0,5 cm und 2 cm. Insbesondere ist die Platte unter einer Polsterung nicht sichtbar.

Gemäß einer weiteren Ausführungsform entspricht die Breite der Platte zumindest im Wesentlichen der Breite des Armteils. Die Platte ist somit an die Ausgestaltung des Armteils angepasst.

Nach einer weiteren Ausführungsform ist der Verbundarm aus Metall ausgebildet. Der Verbundarm ist daher stabil genug, um das Armteil bei einer Verstellung des Rückenteils mitzubewegen.

Gemäß einer weiteren Ausführungsform ist der Verbundarm starr mit dem Armteil verbunden. Eine Relativbewegung zwischen dem Armteil und dem Verbundarm ist folglich nicht vorgesehen. Vorzugsweise kann der Verbundarm, insbesondere eine gebogene Platte, mit dem Armteil zumindest teilweise überlappen, um so einen Befestigungsbereich zur Befestigung des Verbundarms am Armteil zu schaffen. Alternativ kann der Verbundarm auch einstückig mit dem Armteil ausgebildet sein.

Nach einer weiteren Ausführungsform ist der Verbundarm mit dem Armteil verschraubt. Dies ermöglicht eine kostengünstige Befestigung. Es sind grundsätzlich jedoch beliebige Befestigungsmittel denkbar, beispielsweise Klebe- und/oder Schweißmittel.

Gemäß einer weiteren Ausführungsform ist genau ein Gelenk vorgesehen. Zwischen dem Armteil und dem Rückenteil besteht somit ein singulärer Drehpunkt. Weitere Relativbewegungen sind dabei nicht vorgesehen.

Gemäß der Erfindung ist das Gelenk mit dem Rückenteil verbunden. Gemäß einer weiteren Ausführungsform ist das Gelenk als Scharnier ausgebildet. Das Gelenk ist somit kostengünstig herstellbar.

Gemäß einer weiteren Ausführungsform ist das Seitenteil starr mit dem Sitzteil verbunden. Eine Relativbewegung zwischen dem Seitenteil und dem Sitzteil ist somit nicht vorgesehen. Es sind beliebige Befestigungsmittel möglich, die beispielsweise Schraub-, Klebe- und/oder Schweißverbindungen aufweisen können.

Gemäß einer weiteren Ausführungsform umfasst die Führungsschiene eine Rundstange. Diese ist insbesondere kostengünstig herstellbar. Alternativ kann die Führungsschiene auch eine Stange mit Kanten, z.B. eine Vierkant-Stange, aufweisen. Nach einer Weiterbildung umfasst das Armteil eine Hülse, die die Rundstange umgreift. Das Armteil kann somit sicher geführt werden.

Grundsätzlich sind jedoch beliebige Führungen möglich. So kann die Führungsschiene alternativ insbesondere im Wesentlichen horizontal orientiert sein und eine sich längs erstreckende, zentrale Nut umfassen, so dass ein wie auch immer ausgebildetes Führungselement, beispielsweise ein Rollkörper oder ein Nutenstein, des Armteils von oben in die Nut eingreifen kann. Das Armteil kann somit insbesondere in einer Kulissenführung geführt werden.

Gemäß einer weiteren Ausführungsform ist zum, insbesondere stufenlosen, Verstellen des Rückenteils eine erste Feder vorgesehen ist. Die Feder kann zentral oder auf einer Seite des Rückenteils angeordnet sein. Auch sind z.B. zwei Federn möglich, die jeweils an unterschiedlichen Seiten des Rückenteils angeordnet sein können.

Nach einer Weiterbildung kann es sich bei der Feder um eine Spiralfeder, eine Gasdruckfeder oder eine Gaszugfeder handeln. Dies ermöglicht auf einfache Weise eine kraftschonende Verstellung des Rückenteils.

Das Verstellen des Rückenteils aus der Sitzposition in die Ruheposition kann durch Muskelkraft beim Zurücklehnen durch einen Benutzer erfolgen. Um das Rückenteil wieder zurück in die Sitzposition zu bewegen, wird das Rückenteil durch die Feder nach vorne gezogen. Je nach Anordnung der Feder kann eine Zug- oder eine Druckfeder vorgesehen sein.

Gemäß einer weiteren Ausführungsform ist zum Verstellen des Rückenteils eine erste Auslösevorrichtung vorgesehen, welche mit der ersten Feder, insbesondere der ersten Gaszugfeder, über eine erste Wirkeinrichtung in Verbindung steht. Bei der Auslösevorrichtung kann es sich z.B. um einen Hebel und/oder Schalter handeln. Durch die Auslösevorrichtung kann das Rückenteil insbesondere entriegelt und in einer gewünschten Neigung, insbesondere stufenlos, festgestellt werden. Das Rückenteil kann somit auch in beliebigen Zwischenpositionen zwischen der Sitz- und der Ruheposition fixiert werden.

Nach einer weiteren Ausführungsform umfasst die erste Wirkeinrichtung einen ersten Bowdenzug. Somit lässt sich die Auslösevorrichtung auf einfache Weise mit der Feder verbinden.

Gemäß einer weiteren Ausführungsform ist die erste Auslösevorrichtung in einem Seitenteil angeordnet. Die Auslösevorrichtung ist für den Benutzer folglich bequem zu erreichen.

Nach einer weiteren Ausführungsform ist für eine, insbesondere stufenlose, Höhenverstellung des Sitzteils relativ zu einer, vorzugsweise unbeweglichen, Basis eine zweite Gasdruckfeder vorgesehen. Bei der Basis, die insbesondere das Sitzteil abstützt, kann es sich z.B. um eine zentrale Säule oder einen Drehfuß oder um zwei beabstandete Seitenwände handeln, an denen sich das Sitzteil abstützt. Die Gasdruckfeder kann zentral oberhalb eines Drehfußes und unterhalb des Sitzteils angeordnet sein. Die zweite Gasdruckfeder ermöglicht auf einfache Weise eine kraftschonende Höhenverstellung des Sitzteils. Die Höhenverstellung kann insbesondere zwischen 30 mm und 80 mm, vorzugsweise etwa 60 mm, betragen.

Gemäß einer weiteren Ausführungsform ist die zweite Gasdruckfeder als Druckfeder ausgebildet. Das Verstellen des Sitzteils in eine tiefere Position kann durch das Gewicht eines Benutzers erfolgen. Um das Sitzteil wieder nach oben zu bewegen, wird das Sitzteil durch die Gasdruckfeder nach oben gedrückt.

Nach einer weiteren Ausführungsform ist zur Höhenverstellung des Sitzteils eine zweite Auslösevorrichtung vorgesehen, welche mit der zweiten Gasdruckfeder über eine zweite Wirkeinrichtung in Verbindung steht. Bei der Auslösevorrichtung kann es sich z.B. um einen Hebel und/oder Schalter handeln. Durch die Auslösevorrichtung kann das Sitzteil insbesondere entriegelt und in einer gewünschten Höhe, insbesondere stufenlos, festgestellt werden. Das Sitzteil kann somit in beliebigen Zwischenpositionen zwischen ganz unten und ganz oben fixiert werden.

Gemäß einer weiteren Ausführungsform umfasst die zweite Wirkeinrichtung einen zweiten Bowdenzug. Somit lässt sich die Auslösevorrichtung auf einfache Weise mit der Gasdruckfeder verbinden.

Nach einer weiteren Ausführungsform ist die zweite Auslösevorrichtung in einem Seitenteil angeordnet. Die Auslösevorrichtung ist für den Benutzer daher bequem zu erreichen.

Gemäß einer weiteren Ausführungsform sind die erste und die zweite Auslösevorrichtung in jeweils unterschiedlichen Seitenteilen angeordnet. So kann der Benutzer auf einer Seite die Höhe des Sitzteils regulieren und auf einer anderen Seite die Neigung des Rückenteils einstellen. Alternativ ist es jedoch auch möglich, beide Auslösevorrichtungen auf derselben Seite anzuordnen.

Nach einer weiteren Ausführungsform ist eine Fußstütze vorgesehen, welche aus einer eingefahrenen Warteposition in eine ausgefahrene Stützposition verstellbar ist. Die Fußstütze erhöht insbesondere in der Ruheposition den Komfort.

Gemäß einer weiteren Ausführungsform ist zum Verstellen der Fußstütze eine dritte Auslösevorrichtung vorgesehen. Die Auslösevorrichtung kann insbesondere als Hebel oder Schalter ausgebildet sein.

Nach einer weiteren Ausführungsform ist die dritte Auslösevorrichtung am Sitzteil angeordnet. Grundsätzlich kann die Auslösevorrichtung jedoch beliebig am Sitzmöbel befestigt sein, beispielsweise in einem Seitenteil.

Gemäß einer weiteren Ausführungsform sind die erste, zweite und/oder dritte Auslösevorrichtung unabhängig voneinander auslösbar. So kann das Rückenteil unabhängig von der Höhenverstellung des Sitzteils eingestellt werden. Auch kann die Fußstütze unabhängig von der Höhenverstellung des Sitzteils bzw. der Neigungsverstellung des Rückenteils ein- bzw. ausgeklappt werden.

Die Erfindung wird im Folgenden beispielhaft unter Bezugnahme auf die Zeichnung beschrieben. Es zeigt:
- Figur: eine schematische Seitenansicht einer Ausführungsform eines erfindungsgemäßen Sitzmöbels.

In der Figur ist schematisch ein Polstersessel mit einem als Rückenlehne 10 ausgebildeten Rückenteil gezeigt, welches in Verstellrichtung V zwischen einer aufrechten Sitzposition und einer geneigten Ruhe- oder Relaxposition verstellt werden kann. Beide Positionen sind überlagert in der Figur dargestellt.

Ferner umfasst der Sessel als Armlehnen 12 ausgebildete Armteile, die jeweils über eine als Kopplungsvorrichtung 14 dienende, gebogene Platte mit der Rückenlehne 10 verbunden sind.

Jede Armlehne 12 ist relativ zu einem Seitenteil 16 in Bewegungsrichtung B beweglich. Das Seitenteil 16 ist wiederum fest mit einem Sitzteil 18 verbunden und beispielsweise damit verschraubt.

Das Sitzteil 18 ist an einer als Drehfuß 20 ausgebildeten Basis angeordnet. Am Sitzteil 18 ist eine Fußstütze 22 befestigt, welche aus einer eingefahrenen Warteposition in eine ausgefahrene Stützposition verstellt werden kann.

Zum Verstellen der Rückenlehne 10 ist eine erste, als Gaszugfeder 24 ausgebildete Feder vorgesehen, welche die Rückenlehne 10 auf Zug belastet. Somit kann die Rückenlehne 10 aus der Ruheposition stufenlos in eine Sitzposition verstellt werden. Zum Auslösen dieser ersten Gaszugfeder 24 ist eine erste Auslösevorrichtung 26 im Seitenteil 16 vorgesehen, welche mit der ersten Gaszugfeder 24 über einen nicht gezeigten Bowdenzug verbunden ist. Um die Rückenlehne 10 aus der Sitzposition in die Ruheposition zu verstellen, lehnt sich ein Benutzer zurück und drückt so die Rückenlehne 10 nach hinten. Befindet sich die Rückenlehne 10 in der gewünschten Position, kann die Rückenlehne 10 mit Hilfe der Auslösevorrichtung 26 festgestellt werden.

Beim Verstellen der Rückenlehne 10 werden auch die Armlehnen 12 verstellt. Hierzu weist die Kopplungsvorrichtung 14 einen als Platte 28 ausgebildeten Verbundarm sowie ein Gelenk 30 auf, welches an der Rückenlehne 10 angeordnet ist.

Insbesondere kann das Gelenk 30 durch ein zu einer Gelenkhülse gebogenes Endstück der Platte 28 und einen Bolzen gebildet werden. Der Bolzen kann mit der Rückenlehne 10 starr verbunden, insbesondere verschweißt, sein, während die Gelenkhülse den Bolzen umgreifen kann.

Die Platte 28 ist mit der Armlehne 12 fest verschraubt. Die Armlehne 12 umfasst eine Hülse 32, welche eine als Rundstange 34 ausgebildete Führungsschiene des Seitenteils 16 umgreift und somit relativ zum Seitenteil 16 verschieblich gelagert ist. Die Rundstange 34 ist auch in der oben dargestellten Draufsicht auf die aus Sicht eines Benutzers rechte Armlehne 12 dargestellt. Links ist eine Vorderansicht der rechten Armlehne 12 samt Seitenteil 16 gezeigt.

Das Sitzteil 18 samt Seitenteil 16, Armlehnen 12 und Rückenlehne 10 kann auch in Höhenverstellrichtung H in der Höhe verstellt werden. Hierbei ist eine zweite, als Gasdruckfeder 36 ausgebildete Feder vorgesehen, welche über eine zweite Auslösevorrichtung 38 aktiviert werden kann. Die zweite Auslösevorrichtung 38 kann über einen Bowdenzug mit der Gasdruckfeder 36 verbunden und in einem Seitenteil 16 angeordnet sein. Zur vereinfachten Darstellung sind in der Figur sowohl die erste als auch die zweite Auslösevorrichtung 26, 38 im selben Seitenteil 16 gezeigt. Vorzugsweise sind diese jedoch jeweils an einem anderen Seitenteil 16 angeordnet.

Zum Ausfahren der Fußstütze 22 ist eine als Hebel 40 ausgebildete dritte Auslösevorrichtung vorgesehen.

Erfindungsgemäß kann die Fußstütze 22 unabhängig von der Höhenverstellung des Sitzteils 16 verstellt werden. Auch die Verstellung der Rückenlehne 10 erfolgt unabhängig von einer Höhenverstellung bzw. einer Verstellung der Fußstütze 22.

Die Neigung der Rückenlehne 10 sowie die Höhe des Sitzteils 18 können aufgrund der Gaszug- bzw. Gasdruckfedern 24, 36 stufenlos eingestellt werden. Somit ist auf einfache Weise eine individuelle Anpassung an die Anforderungen des Benutzers möglich.

### Bezugszeichenliste

- 10: Rückenlehne, Rückenteil
- 12: Armlehne, Armteil
- 14: Kopplungsvorrichtung
- 16: Seitenteil
- 18: Sitzteil
- 20: Drehfuß, Basis
- 22: Fußstütze
- 24: erste Feder, Gaszugfeder
- 26: erste Auslösevorrichtung
- 28: Platte, Verbundarm
- 30: Gelenk
- 32: Hülse
- 34: Rundstange, Führungsschiene
- 36: zweite Feder, Gasdruckfeder
- 38: zweite Auslösevorrichtung
- 40: Hebel, dritte Auslösevorrichtung

- V: Verstellrichtung
- B: Bewegungsrichtung
- H: Höhenverstellrichtung

## Patentansprüche

1. Sitzmöbel, insbesondere Polstersessel, mit einem Sitzteil (18), einem Rückenteil (10), das aus einer zumindest im Wesentlichen aufrechten Sitzposition in eine geneigte Ruheposition verstellbar ist, zumindest einem Armteil (12), und einem Seitenteil (16), welches sich zwischen dem Sitzteil (18) und dem Armteil (12) erstreckt und eine Führungsschiene (34) für das Armteil (12) umfasst oder mit einer Führungsschiene (34) für das Armteil (12) verbunden ist, wobei
das Armteil (12) mit dem Rückenteil (10) über eine Kopplungsvorrichtung (14), die einen Verbundarm (28) und ein mit dem Rückenteil (10) verbundenes Gelenk (30) umfasst, verbunden ist, so dass durch eine Verstellung des Rückenteils (10) aus der Sitzposition in die Ruheposition eine Bewegung des Armteils (12) relativ zum Sitzteil (18) erfolgt;
**dadurch gekennzeichnet, dass**
die Bewegung einen Abschnitt einer Kreisbahn mit einem konstanten Radius beschreibt.

2. Sitzmöbel nach Anspruch 1,
**dadurch gekennzeichnet, dass**
die Bewegung eine Schiebebewegung, insbesondere nach hinten, umfasst.

3. Sitzmöbel nach Anspruch 1,
**dadurch gekennzeichnet, dass**
der Verbundarm als längliche Platte (28) ausgebildet ist, wobei insbesondere die Breite der Platte (28) zumindest im Wesentlichen der Breite des Armteils (12) entspricht.

4. Sitzmöbel nach Anspruch 3,
**dadurch gekennzeichnet, dass**
der Verbundarm (28) starr mit dem Armteil (12) verbunden ist, und/oder, dass der Verbundarm (28) mit dem Armteil (12) verschraubt ist.

5. Sitzmöbel nach einem der vorhergehenden Ansprüche,
**dadurch gekennzeichnet, dass**
zum Verstellen des Rückenteils (10) eine Feder (24) vorgesehen ist.

6. Sitzmöbel nach Anspruch 5,
**dadurch gekennzeichnet, dass**
zum Verstellen des Rückenteils (10) eine Auslösevorrichtung (26) vorgesehen ist, welche mit der Feder (24) über eine Wirkeinrichtung in Verbindung steht, wobei insbesondere die Auslösevorrichtung (26) in einem Seitenteil (16) angeordnet ist.

7. Sitzmöbel nach einem der vorhergehenden Ansprüche,
**dadurch gekennzeichnet, dass**
für eine Höhenverstellung des Sitzteils (18) relativ zu einer Basis (20) eine Gasdruckfeder (36) vorgesehen ist, wobei insbesondere zur Höhenverstellung des Sitzteils (18) eine Auslösevorrichtung (38) vorgesehen ist, welche mit der Gasdruckfeder (36) über eine Wirkeinrichtung in Verbindung steht.

8. Sitzmöbel nach Anspruch 7,
**dadurch gekennzeichnet, dass**
die Auslösevorrichtung (38) in einem Seitenteil (16) angeordnet ist.

9. Sitzmöbel nach einem der vorhergehenden Ansprüche,
**dadurch gekennzeichnet , dass**
eine Fußstütze (22) vorgesehen ist, welche aus einer eingefahrenen Warteposition in eine ausgefahrene Stützposition verstellbar ist, wobei insbesondere zum Verstellen der Fußstütze (22) eine Auslösevorrichtung (40) vorgesehen ist.

10. Sitzmöbel nach Anspruch 9,
**dadurch gekennzeichnet, dass**
die Auslösevorrichtung (40) am Sitzteil (18) angeordnet ist.

11. Sitzmöbel nach einem der vorhergehenden Ansprüche,
**dadurch gekennzeichnet , dass**
eine erste, zweite und/oder dritte Auslösevorrichtung (26, 38, 40) unabhängig voneinander auslösbar sind.

## Claims

1. Seating furniture, in particular an armchair, having a seat part (18), having a back part (10) which is adjustable from an at least substantially upright sitting position into an inclined position of rest, having at least one arm part (12), and having a side part (16) which extends between the seat part (18) and the arm part (12) and which comprises a guide rail (34) for the arm part (12) or is connected to a guide rail (34) for the arm part (12), wherein
the arm part (12) is connected to the back part (10) via a coupling apparatus (14), which comprises a connection arm (28) and a joint (30) connected to the back part (10), such that
a movement of the arm part (12) relative to the seat part (18) takes place by an adjustment of the back part (10) from the sitting position into the position of rest,
**characterized in that**
the movement describes a section of a circular path having a constant radius.

2. Seating furniture in accordance with claim 1,
**characterized in that**
the movement comprises a slide movement, in particular a slide movement to the rear.

3. Seating furniture in accordance with claim 1,
**characterized in that**
the connection arm is configured as an elongate plate (28), with the width of the plate (28) in particular at least substantially corresponding to the width of the arm part (12).

4. Seating furniture in accordance with claim 3,
**characterized in that**
the connection arm (28) is rigidly connected to the arm part (12); and/or **in that** the connection arm (28) is screwed to the arm part (12).

5. Seating furniture in accordance with any one of the preceding claims, **characterized in that**
a spring (24) is provided for the adjustment of the back part (10).

6. Seating furniture in accordance with claim 5,
**characterized in that**
a triggering apparatus (26) which is connected to the spring (24) via an operating device is provided for the adjustment of the back part (10), with the triggering apparatus (26) in particular being arranged in a side part (16).

7. Seating furniture in accordance with any one of the preceding claims, **characterized in that**
a gas spring (36) is provided for a vertical adjustment of the seat part (18) relative to a base (20), with a triggering apparatus (38) which is connected to the gas spring (36) via an operating device in particular being provided for the vertical adjustment of the seat part (18).

8. Seating furniture in accordance with claim 7,
**characterized in that**
the triggering apparatus (38) is arranged in a side part (16).

9. Seating furniture in accordance with any one of the preceding claims,
**characterized in that**
a footrest (22) is provided which is adjustable from a retracted waiting position into an extended support position, with a triggering apparatus (40) in particular being provided for the adjustment of the footrest (22).

10. Seating furniture in accordance with claim 9,
**characterized in that**
the triggering apparatus (40) is arranged at the seat part (18).

11. Seating furniture in accordance with any one of the preceding claims,
**characterized in that**
a first, second and/or third triggering apparatus (26, 38, 40) can be triggered independently of one another.

## Revendications

1. Meuble d'assise, en particulier fauteuil rembourré, comportant une assise (18), un dossier (10) qui est déplaçable depuis une position assise sensiblement redressée jusque dans une position de repos inclinée, au moins un accoudoir (12) et une partie latérale (16) qui s'étend entre l'assise (18) et l'accoudoir (12) et qui comprend un rail de guidage (34) pour l'accoudoir (12) ou qui est relié à un rail de guidage (34) pour l'accoudoir (12),
dans lequel
l'accoudoir (12) est relié au dossier (10) par un dispositif de couplage (14) qui comprend un bras de liaison (28) et une articulation (30) reliée au dossier (10), de telle sorte qu'un déplacement du dossier (10) depuis la position assise jusque dans la position de repos provoque un mouvement de l'accoudoir (12) par rapport à l'assise (18) ;
**caractérisé en ce que**
le mouvement décrit un secteur d'une trajectoire circulaire ayant un rayon constant.

2. Meuble d'assise selon la revendication 1,
**caractérisé en ce que**
le mouvement inclut un mouvement de translation, en particulier vers l'arrière.

3. Meuble d'assise selon la revendication 1,
**caractérisé en ce que**
le bras de liaison est réalisé sous forme de plaque allongée (28), et en particulier la largeur de la plaque (28) correspond au moins sensiblement à la largeur de l'accoudoir (12).

4. Meuble d'assise selon la revendication 3,
**caractérisé en ce que**
le bras de liaison (28) est relié rigidement à l'accoudoir (12), et/ou **en ce que** le bras de liaison (28) est assemblé par vissage à l'accoudoir (12).

5. Meuble d'assise selon l'une des revendications précédentes,
**caractérisé en ce que**
pour déplacer le dossier (10), il est prévu un ressort (24).

6. Meuble d'assise selon la revendication 5,
**caractérisé en ce que**
pour déplacer le dossier (10), il est prévu un dispositif de déclenchement (26) qui est en liaison avec le ressort (24) par un moyen d'action, le dispositif de déclenchement (26) étant agencé en particulier dans une partie latérale (16).

7. Meuble d'assise selon l'une des revendications précédentes,
**caractérisé en ce que**
pour un déplacement en hauteur de l'assise (18) par rapport à une base (20), il est prévu un vérin à gaz, et en particulier pour le déplacement en hauteur de l'assise (18), il est prévu un dispositif de déclenchement (38) qui est en liaison avec le vérin à gaz (36) par un moyen d'action.

8. Meuble d'assise selon la revendication 7,
**caractérisé en ce que**
le dispositif de déclenchement (38) est agencé dans une partie latérale (16).

9. Meuble d'assise selon l'une des revendications précédentes, **caractérisé en ce que**
il est prévu un repose-pied (22) qui est déplaçable depuis une position d'attente rétractée jusque dans une position de support déployée, et en particulier, pour déplacer le repose-pied (22), il est prévu un dispositif de déclenchement (40).

10. Meuble d'assise selon la revendication 9,
**caractérisé en ce que**
le dispositif de déclenchement (40) est agencé sur l'assise (18).

11. Meuble d'assise selon l'une des revendications précédentes,
**caractérisé en ce que**
un premier, un second et/ou un troisième dispositif de déclenchement (26, 38, 40) sont déclenchables indépendamment les uns des autres.
